# EUROPÄISCHE PATENTSCHRIFT

(11) **EP 0 256 245 B1**
(45) Veröffentlichungstag und Bekanntmachung des Hinweises auf die Patenterteilung: **29.08.1990**
(21) Anmeldenummer: 87108596.5
(22) Anmeldetag: 15.06.1987
(51) Int. Cl.: B21D 5/02

(54) **Werkzeughalter für eine Gesenkbiegepresse od.dgl.**
Tool holder for a folding machine or the like
Porte-outil pour une machine à plier ou analogue

(30) Priorität: 12.08.1986 DE 8621639 U
(43) Veröffentlichungstag der Anmeldung: 24.02.1988
(73) Patentinhaber: Eisen- und Hammerwerk GmbH, D-7835 Teningen (DE)
(72) Erfinder: Fetsch, Heinz, D-7637 Ettenheim (DE)
(74) Vertreter: Patent- und Rechtsanwaltssozietät, Schmitt, Maucher & Börjes

(56) Entgegenhaltungen:
- DE-A- 3 136 440
- DE-A- 3 347 529
- DE-A- 3 524 694
- GB-A- 2 057 047

## Beschreibung

Die Erfindung betrifft einen Werkzeughalter nach dem Oberbegriff des Patentanspruchs 1.

Aus der DE-A-31 36 440 ist ein derartiger Werkzeughalter bereits bekannt. Dabei wirkt ein Arbeitszylinder auf eine Wippe, die an ihrem dem Zylinder an dem Wippenlager gegenüberliegenden Ende die Anpreßstelle für das Werkzeug hat. In diesem Angriffsbereich der Anpreßvorrichtung ist außerdem ein federbelasteter Sicherungsstift vorgesehen, der durch den Druck der Feder in eine seitliche Nut des Werkzeuges gedrückt wird und eine mechanische Sicherung des Werkzeuges auch bei drucklosem Zylinder bewirkt. Zum lösen des Werkzeuges wird dieser federbelastete Stift zurückgezogen.

Um diesen Sicherheitsstift in den Werkzeughalter integrieren zu können, muß die Klemm- oder Anpreßvorrichtung als Wippe ausgebildet sein, was aufwendig ist und relativ Platz benötigt. Darüber hinaus muß zum Lösen des Stiftes unbedingt auch die Klemmbacke der Anpreßvorrichtung bzw. der Wippe zurückgezogen werden.

Es besteht deshalb die Aufgabe, eine Werkzeughalter der eingangs erwähnten Art zu schaffen, bei welchem die Anpreßvorrichtung und ihr Druckstück einfacher und direkt auf die Klemmstelle des Werkzeugstückes wirkend ausgebildet sein kann und die Bedienung beim Herauslösen oder Neueinsetzen eines Werkzeugstückes vereinfacht ist.

Die Lösung dieser Aufabe besteht im wesentlichen darin, daß das Halteelement od. dgl.-zum mechanischen Sichern des Werkzeugstückes-an dem Werkzeug oder Werkzeugstück auf der dem Druckstück gegenüberliegenden Seite und somit der Anpreßvorrichtung abgewandt und unabhängig von dieser angeordnet ist.

Dadurch kann die Anpreßvorrichtung wesentlich einfacher und unmittelbar auf das Werkzeugstück wirkend ausgebildet sein, muß also keine relativ groß bauende Wippe sein. Das zur mechanischen Sicherung dienende Halteelement kann nämlich völlig unabhängig von dem Druckstück der Apreßvorrichtung betätigt werden, weil es die gegenüberliegende Seite des Werkzeuges beaufschlagt. Dadurch kann auch dieses Halteelement wesentlich besser auf seine Sicherungsaufgabe hin und auf möglichst einfache und schnelle Bedienbarkeit ausgerichtet und konstruiert sein.

Zweckmäßig ist es z.B., wenn das Halteelement eine quer zu dem Werkzeugstück und dessen vorzugsweise seitlich angeordnet Nut verlaufenden und in seiner Längserstreckung vorzugsweise gegen die Kraft einer Feder rückziehbaren Zugstift od. dgl. aufweist. Dabei kann dieser Zugstift unabhängig von einer ihn übergreifenden Wippe od. dgl. frei zugänglich sein, was weitere Ausgestaltungsmöglichkeiten für eine vereinfachte Bedienung erlaubt.

Das Halteelement kann ein Leistenstück sein, welches gegen wenigstens zwei parallele Federn parallel zu sich selbst mittels des Zugstiftes gegen die Kraft der Federn aus dem Bereich der Nut od. dgl. Ausnehmung des Werkzeugstückes rückziehbar ist und dessen Breite gleich oder kleiner als die Breite der Nut des Werkzeugstückes ist. Somit ist die Sicherung des Werkzeuges oder des Werkzeugstückes nicht nur von der relativ gering dimensionierten Spitze des Stiftes abhängig, sondern es wird eine verbesserte Sicherheit durch ein Leistenstück erreicht.

Für die schon erwähnte verbesserte Bedienbarkeit ist es zweckmäßig, wenn an dem Halteelement an dessen Zugstift ein Drehgriff od. dgl. angreift, der bei seiner Verdrehung eine von dem Werkzeugstück wegführende Schräge od. dgl. beaufschlagt, wobei die Höhe dieser Schräge wenigstens dem Ausrückweg des Halteelementes entspricht. Somit braucht der Benutzer zur Entiegelung der mechanischen Sicherung nur einen Drehgriff zu verdrehen, wodurch dieser aufgrund der Schrägfläche aus seiner ursprünglichen Lage angehoben wird und über den Zugstift das Leistenstück aus der Nut gegen die Kraft der Federn aushebt. Eine solche Drehbewegung an einem ausreichend groß bemessenen Drehgriff ist wesentlich einfacher durchführbar, als wenn an einem federbelasteten Stift gezogen werden muß. In jedem Falle wird vermieden, daß die eigentliche Anpreßvorrichtung oder deren Druckstück zum Ausheben des Stiftes ihrerseits zurückgezogen und von dem Werkzeughalter weg bewegt werden muß.

Besonders zweckmäßig ist es dabei, wenn wenigstens eine Schrägfläche als Bregrenzung einer nutenartigen Rinne zur Aufnahme eines auf der dem Werkzeugstück zugewandten Seite des Drehgriffes vorspringenden Vorsprunges od. dgl. vorgesehen ist, wobei dieser Vorsprung in Halteposition in dieser Rinne angeordnet ist und durch Verdrehen des Griffes über die Schrägfläche und den Nutenrand bewegbar und dadurch zusammen mit dem Drehgriff und dem Zugstift od. dgl. von dem Werkzeugstück wegbewegbar ist, so daß das Halteelement aus dessen Nut ausgerückt wird.

Dabei ist es besonders vorteilhaft, wenn der oder die an der dem Werkzeugstück zugewandten Unterseite des Drehgriffes vorstehenden Vorsprünge innerhalb des Drehgriffes drehbar gelagerte Wälzkörper, vorzugsweise Kugeln sind, die in einer Ausnehmung od. dgl. des Drehgriffes gelagert sein können, welche die Kugel od. dlg. Wälzkörper vorzugsweise wenigstens etwa zur Hälfte etwa umfaßt. Dies vermindert bei der Betätigung des Drehgriffes insbesondere zum Ausrücken der mechanischen Sperre die Reibung und somit die aufzuwendende Kraft.

Eine für die Bedienung und die Kraftverteilung besonders vorteilhafte und günstige Ausführungsform der Erfindung kann dabei darin bestehen, daß der Drehgriff beidseits des von ihm ausgehenden Zugstiftes je eine Kugel od. dgl. aufweist, wobei beide Kugeln od. dgl. in Halteposition des Halteelementes in der duchgehenden Rinne liegen, und daß die Rinne durch zwei vorzugsweise symmetrische Schrägflächen begrenzt und gebildet ist. Beim Verdrehen des Drehgriffes werden so die beiden Kugeln über die voneinanderweg ansteigenden Schrägflächen über den Randbereich der Nut bewegt, wodurch gleichzeitig der Drehgriff von seiner ursprünglichen Lage aus angehoben und somit der Zugstift mit dem Halteelement zurückgezogen wird.

Dabei können für jedes Werkzeugstück mehrere Halteelemente mit jeweils einem Drehgriff nebeneinander vorgesehen sein, wodurch die Sicherheit durch erhöht wird, daß nicht unbeabsichtigt eine Sicherung in Offenstellung bleiben kann.

Die Sicherheit kann dadurch weiter erhöht werden, daß der Drehgriff ein in Richtung der Kugelaufnahmen ausgedehntes stabförmiges Greifstück ist und alle Drehgriffe in Halteposition übereinstimmend, vorzugsweise mit ihrer Längserstreckung miteinander fluchtend und parallel zu der Rastnut sowie der Nut im Werkzeug verlaufend ausgebildet sind. Dadurch läßt sich schon von außen der sofort erkennen, ob alle Drehgriffe in Sicherheitsposition oder in Lösestellung sind.

Um das Entriegeln zu erleichtern, ist es vorteilhaft, wenn die gegensinnig schräg angeordneten Flächen zur Begrenzung der Rastnut im Querschnitt einen stumpfen Winkel miteinander einschließen. Ferner kann der Zugstift an dem Drehgriff und/oder dem Halteelement drehbar gelagert sein, um die Relativverdrehung des Drehgriffes gegenüber dem leistenförmigen Halteelement möglichst leichtgängig zu gestalten.

Insbesondere bei Kombination der vorbeschriebenen Merkmale und Maßnahmen ergibt sich eine Werkzeughalterung, bei welcher die hydraulische oder pneumatisch Anpressung einfach und platzsparend konstruiert sein kann, weil sie keine Rücksicht auf die zusätzliche mechanische Sicherung nehmen muß. Somit ergibt sich ein geringer baulicher Aufwand mit wenigen verschleißbehafteten Teilen. Da gleichzeitig eine flache Gestaltung der Anpreßvorrichtung möglich ist, ergibt sich auch nur eine sehr geringe Beeinträchtigung durch diese Anpreßvorrichtung bei den Abkantarbeiten. Die Bedienung ist einfach und kann unabhängig von den verschiedenen Spanneinrichtungen erfolgen, wobei sich gleichzeitig in vorteilhafter Weise auch eine optische Kontrolle für die Offen- oder Schließstellung insbesondere der mechanischen Sicherheitseinrichtungen ergibt. Nachstehend ist die Erfindung anhand der Zeichnung noch näher beschrieben.

Es zeigt in zum Teil schematisierter Darstellung:
Fig. 1 einen Querschnitt durch einen Werkzeughalter mit einem Werkzeugstück in Gebrauchsstellung, wobei dieses durch eine Apreßvorrichtung festgelegt und gleichzeitig mechanisch gesichert ist,
Fig. 2 einen quer zu der Schnittebene der Fig. 1 verlaufenden Schnitt durch die mechanische Sicherung des Werkzeugstückes und
Fig. 3 in verkleinertem Maßstab die Außenansicht der Seite des Werkzeughalters. Auf welcher die Betätigungsgriffe für die mechanischen Sicherungen der Werkzeugstücke angeordnet sind.

Ein im ganzen mit 1 bezeichneter Werkzeughalter dient zum lösbaren Befestigen eines vorzugsweise aus mehreren miteinander fluchtenden Stücken bestehenden Werkzeuges für eine Gesenkbiegepresse. In Fig. 1 ist der eingespannte Bereich eines solchen Werkzeugstückes 2 erkennbar, welches in dem Werkzeughalter 1 durch eine im ganzen mit 3 bezeichnete pneumatische oder hydraulische Anpreßvorrichtung über ein Druckstück 4 festlegbar ist. Das Druckstück 4 wird dabei von einem Kolben 5 beaufschlagt, dessen Zylinderraum 6 eine entsprechende Zuleitung 7 für das Druckmedium hat. Es wird dadurch deutlich, daß es genügt, den Zylinderraum 6 drucklos zu machen, um die von dem Druckstück 4 ausgehende Kraft zu beseitigen und das Werkzeugstück 2 auswechseln zu können.

Zusätzlich ist das Werkzeugstück 2 jedoch durch wenigstens ein in eine Nut 8 des Werkzeuges bzw. des Werkzeugstückes 2 eingreifendes Halteelement 9 mechanisch in seiner Gebrauchsstellung gesichert. Für den Werkzeugwechsel muß deshalb diese mechanische Sicherung gelöst werden.

In Fig. 1 erkennt man, daß das Halteelement 9 an dem Werkzeug bzw. dem Werkzeugstück 2 auf der dem Druckstück 4 gegenüberliegenden Seite und somit der Anpreßvorrichtung 3 abgewandt und unabhängig von dieser angeordnet ist. Dadurch wird der schon erwähnte Vorteil ermöglicht, daß die Anpreßvorrichtung 3 praktisch weglos bzw. mit ganz geringem Spiel funktionieren kann, also keine großen Hübe des Kolbens 5 erforderlich sind. Außerdem ergibt sich so eine platzsparende Ausbildung der Anpreßvorrichtung 3, da in ihr nicht die mechanische Sicherung des Werkzeugstückes 2 integriert werden muß.

Die mechanische Sicherung des Werkzeugstükkes 2 ist vor allem bei gemeinsamer Betrachtung der Figuren 1 und 2 gut zu erkennen. Das Halteelement 9 weist dabei einen quer zu dem Werkzeugstück 2 und dessen seitlich angeordneter Nut 8 verlaufenden, in seiner Längserstreckung gegen die Kraft einer Feder 10 rückziehbaren Zugstift 11 auf. Gemäß Fig. 2 ist dabei das Halteelement 9 ein Leistenstück, welches gegen zwei parallele Federn 10 parallel zu sich selbst mittels des Zugstiftes 11 aus dem Bereich der Nut 8 des Werkzeugstückes 2 rückziehbar ist. Dabei ist die Breite diese Halteelementes 9 etwa gleich der Breite der Nut 8 des Werkzeugstückes 2, füllt diese also gemäß Fig. 1 praktisch vollständig aus.

An dem Halteelement 9 greift über dessen Zugstift 11 ein Drehgriff 12 an, der bei seiner Verdrehung aus der in Fig. 1 mit durchgezogenen Strichen dargestellten Position in die strichpunktierte Lage, also vorzugsweise um 90°, eine von dem Werkzeugstück 2 wegführende, im folgenden noch näher zu beschreibende Schräge beaufschlagt, wobei der von dieser Schräge überwundene Höhenunterschied wenigstens dem Ausrückweg des Halteelementes 9 entspricht.

Gemäß Fig. 1 ist die Schräge als Schrägfläche 13 und dabei als Begrenzung einer nutenartigen Rinne 14 zur Aufnahme eines auf der dem Werkzeugstück 2 zugewandten Seite 15 des Drehgriffes 12 vorspringenden Vorsprunges 16 vorgesehen. Der Vorsprung 16 ist gemäß Fig. 1 und 2 in Halteposition in dieser Rinne 14 angeordnet. Durch Verdrehung des Drehgriffes 12 wird nun der Vorsprung 16 über die Schrägfläche 13 und den Nutenrand 17 bewegt und dadurch zusammen mit dem Drehgriff 12 und dem Zugstift 11 von dem Werkzeugstück 2 wegbewegt. Dabei sind die Schrägflächen 13 und die rinnenförmige Nut 14 an dem Maschinenwiderlagerteil 18 für das einzuklemmende Werkzeugstück 2 auf dessen dem Werkzeugstück 2 abgewandter Seite angeordnet.

Der oder die an der dem Werkzeugstück 2 zugewandten Unterseite 15 des Drehgriffes 12 vorstehenden Vorsprünge 16 sind im Ausführungbeispiel innerhalb des Drehgriffes 12 drehbar gelagerte Kugeln, die aber auch andere Wälzkörper sein könnten, um den Widerstand gegen des Verdrehen vor allem beim Ausrücken des Haltelementes 9 zu verringern. Dabei sind diese Kugeln in einer Ausnehmung 19 des Drehgriffes 12 gelagert, wobei diese Ausnehmung 19 gemäß Fig. 2 wenigstens etwa die Hälfte einer Kugel 16 umfaßt.

In Fig. 2 wird deutlich, daß der Drehgriff 12 beidseits des von ihm ausgehenden Zugstiftes 11 je eine Kugel 16 od. dgl. Wälzkörper aufweist, wobei beide Kugeln 16 als Vorsprünge in Halteposition des Halteelementes 9 in der durchgehenden Rinne 14 liegen, und daß die Rinne 14 durch zwei symmetrische Schrägflächen 13 begrenzt und gebildet ist. Beim Verdrehen des Drehgriffes 13 wird also je eine Kugel 16 über eine dieser Schrägflächen 13 bewegt und gelangt auf die einander gegenüberliegenden Randbereich der Rinne 14, wie es strichpunktiert in Fig. 1 angedeutet ist.

In Fig. 3 erkennt man, daß für jedes Werkzeug und ggfs. auch jedes Werkzeugstück mehrere Halteelemente 9 mit jeweils einem Drehgriff 12 nebeneinander vorgesehen sein können. Der Drehgriff 12 ist im Ausführungsbeispiel ein in Richtung der Kugelaufnahmen ausgedehntes stabförmiges Greifstück und gemäß Fig. 2 sind alle Drehgriffe 12 in Halteposition übereinstimmend, miteinander fluchtend und parallel zu der Rastnut 14 sowie der Nut 8 im Werkzeug 2 verlaufend ausgebildet. Man erkennt anhand der Fig. 3 deutlich, daß die Sicherungsstellung der Halteelemente 9 von außen her sofort erkennbar ist. Wäre einer der Drehgriffe 12 verdreht und somit das zu ihm gehörende Halteelement 9 nicht in Sicherungsposition, stünde dieser Drehgriff 12 quer zu den übringen.

In Fig. 1 erkennt man noch, daß die gegensinnig schräg angeordneten Fläche 13 zur Begrenzung der Rastnut 14 im Querschnitt einem stumpfen Winkel miteinander einschließen, um ein relativ gleichmäßiges und allmähliches Ausheben der Halteelemente 9 beim Verdrehen des Drehgriffes und beim Spannen der Federn 10 zu erreichen, gleichzeitig aber eine gute Rastposition in der in Fig. 2 dargestellten Sicherungsposition zu haben.

Der Zugstift 11 ist im Ausführungsbeispiel mittels eines Bundes 20 in einer Ausnehmung 21 des Halteelementes 9 drehbar und axial unverstellbar gelagert, um das Verdrehen des Drehgriffes relativ zu dem Halteelement 9 auf einfache Weise zu ermöglichen und dabei auch das Ausüben der gewünschten Zugkraft über den Zugstift 11 zu erlauben.

## Patentansprüche

1. Werkzeughalter (1) zum lösbaren Befestigen eines Werkzeuges oder von miteinander fluchtenden Werkzeugstükken (2) für eine Gesenkbiegepresse, wobei das Werkzeug bzw die Werkzeugstücke (2) in dem Werkzeughalter (1) durch eine Anpreßvorrichtung (3) mittels Druckstück (4), insbesondere pneumatisch oder hydraulisch, anpreßbar und durch wenigstens eine in eine Nut (8) des Werkzeuges bzw Werkzeugstückes (2) eingreifendes Halteelement (9) mechanisch sicherbar sind, dadurch gekennzeichnet, daß das Halteelement (9) an dem Werkzeug bzw. Werkzeugstück (2) auf der dem Druckstück (4) gegenüberliegenden Seite und somit der Anpreßvorrichtung (3) abgewandt und unabhängig von dieser angeordnet ist und daß das Halteelement (9) einen quer zu dem Werkzeug bzw. Werkzeugstück (2) und dessen seitlich angeordneter Nut (8) verlaufenden und in seiner Längserstrekkung gegen die Kraft einer Feder (10) rückziehbaren Zugstift (11) aufweist.

2. Werkzeughalter nach Anspruch 1, dadurch gekennzeichnet, daß das Halteelement (9) ein Leistenstück ist, welches gegen wenigstens zwei parallele Federn (10) parallel zu sich selbst mittels des Zugstiftes (11) aus dem Bereich der Nut (8) rückziehbar ist und dessen Breite gleich oder kleiner als die Breite der Nut (8) ist.

3. Werkzeughalter nach Anspruch 1 oder 2 mit miteinander fluchtenden Werkzeugstücken (2), dadurch gekennzeichnet, daß an dem Zugstift (11) des Halteelementes (9) ein Drehgriff (12) angreift, der bei seiner Verdrehung eine von dem Werkzeugstück (2) wegführende Schräge beaufschlagt, wobei die Höhe dieser Schräge wenigstens dem Ausrückweg des Halteelementes (9) entspricht.

4. Werkzeughalter nach Anspruch 3, dadurch gekennzeichnet, daß wenigstens eine Schrägfläche (13) als Begrenzung einer nutenartigen Rinne (14) zur Aufnahme eines auf der dem Werkzeugstück (2) zugewandten Seite (15) des Drehgriffes (12) vorspringenden Vorsprunges (16) vorgesehen ist, wobei dieser Vorsprung (16) in Halteposition in dieser Rinne (14) angeordnet ist und durch Verdrehen des Griffes (12) über die Schrägfläche (13) und den Nutenrand (17) bewegbar und dadurch zusammen mit dem Drehgriff (12) und dem Zugstift (11) von dem Werkzeugstück (2) wegbewegbar ist.

5. Werkzeughalter nach Anspruch 4, dadurch gekennzeichnet, daß die Schrägfläche (13) und die Rinne (14) an dem Maschinenwiderlagerteil (18) für das einzuklemmende Werkzeugstück (2) auf dessen dem Werkzeugstück (2) abgewandter Seite angeordnet sind.

6. Werkzeughalter nach Anspruch 4 oder 5, dadurch gekennzeichnet, daß der oder die an der dem Werkzeugstück (2) zugewandten Unterseite (15) des Drehgriffes (12) vorstehenden Vorsprünge (16) innerhalb des Drehgriffes (12) drehbar gelagerte Wälzkörper, vorzugsweise Kugeln sind, die in einer Ausnehmung (19) des Drehgriffes (12) gelagert sind, welche den Wälzkörper vorzugsweise wenigstens etwa zur Hälfte umfaßt.

7. Werkzeughalter nach einem der Ansprüche 6, dadurch gekennzeichnet, daß der Drehgriff (12) beidseits des von ihm ausgehenden Zugstiftes (11) je eine Kugel (16) aufweist, wobei beide Kugeln (16) od. dgl. in Halteposition des Halteelementes (9) in der durchgehenden Rinne (14) liegen, und daß die Rinne (14) durch zwei vorzugsweise symmetrische Schrägflächen (13) begrenzt und gebildet ist.

8. Werkzeughalter nach einem der Ansprüche 4 bis 6 dadurch gekennzeichnet, daß für jedes Werkzeugstück (2) mehrere Halteelemente (9) mit jeweils einem Drehgriff (12) nebeneinander vorgesehen sind.

9. Werkzeughalter nach Ansprüche 7 und 8 dadurch gekennzeichnet, daß der Drehgriff (12) ein in Richtung der Kugelaufnahmen ausgedehntes stabförmiges Greifstück ist und alle Drehgriffe (12) in Halteposition übereinstimmend, vorzugsweise mit ihren Längserstreckungen miteinander fluchtend und parallel zu der als Rastnut dienenenden Rinne (14) sowie der Nut (8) verlaufend ausgebildet sind.

10. Werkzeughalter nach einem der Ansprüche 4 bis 9, dadurch gekennzeichnet, daß die gegensinnig schräg angeordnet Flächen (13) zur Begrenzung der Rinne (14) im Querschnitt einen stumpfen Winkel miteinander einschließen.

11. Werkzeughalter nach einem der Ansprüche 3 bis 10, dadurch gekennzeichnet, daß der Zugstift (11) an dem Drehgriff (12) und/oder dem Halteelement (9) drehbar gelagert ist.

## Revendications

1. Porte-outil (1) pour la fixation amovible d'un outil ou de parties d'outils (2) en alignement mutuel, pour une presse plieuse, l'outil ou selon le cas les parties d'outils (2) pouvant être serrés dans le porte-outil (1) par un dispositif de serrage (3) par l'intermédiaire d'un élément de pression (4), notamment de manière pneumatique ou hydraulique, et pouvant être bloqués mécaniquement par au moins un élément de retenue (9) qui s'engage dans une rainure (8) de l'outil ou selon le cas la partie d'outil (2), caractérisé en ce que l'élément de retenue (9) est disposé sur l'outil ou selon le cas la partie d'outil (2) du côté opposé à l'élément de pression (4) et donc en étant éloigné du dispositif de serrage (3) et indépendant de ce dernier, et en ce que l'élément de retenue (9) présente une goupille de traction (11) s'étendant perpendiculairement à l'outil ou selon le cas la partie d'outil (2) et sa rainure (8) disposée sur le côté, et rétractable dans sa longueur à l'encontre de la force d'un ressort (10).

2. Porte-outil selon la revendication 1, caractérisé en ce que l'élément de retenue (9) est un tronçon de barre qui peut être rétracté en dehors de la région de la rainure (8) parallèlement à lui- même au moyen de la goupille de traction (11 à à l'encontre d'au moins deux ressorts parallèles (10), et dont la largeur est inférieure ou égale à la largeur de la rainure (8).

3. Porte-outil selon la revendication 1 ou avec des parties d'outils (2) en alignement mutuel, caractérisé en ce qu'une poignée tournante (12) agit sur la goupille de traction (11) de l'élément de retenue (9), poignée qui, lors de sa rotation, sollicite une surface inclinée qui s'étend en s'éloignant de la partie d'outil (2), la hauteur de cette surface inclinée étant au moins égale à la course de dégagement de l'élément de retenue (9).

4. Porte-outil selon la revendication 3, caractérisé en ce qu'il est prévu au moins une surface inclinée (13) comme délimitation d'un canal du genre rainure (14) pour recevoir une partie en saillie (16) dépassant du côté (15) de la poignée tournante (12) qui est tourné vers la partie d'outil (2), cette partie en saillie (16) étant, à la position de retenue, disposée dans ce canal (14), et pouvant, en tournant la poignée (12), être déplacé sur la surface inclinée (13) et le bord (17) de la rainure, et ainsi éloignée de la partie d'outil (2) conjointement avec la poignée tournante (12) et la goupille de traction (11).

5. Porte-outil selon la revendication 4, caractérisé en ce que la surface inclinée (13) et le canal (14) sont disposés sur la partie de contre-appui (18) de la machine pour la partie d'outil (2) à serrer, sur son côté éloigné de la partie d'outil (2).

6. Porte-outil selon la revendication 4 ou 5, caractérisé en ce que la ou les parties en saillie (16), dépassant du côté inférieur (15) de la poignée tournante (12) qui est tourné vers la partie d'outil (2), sont des corps de révolution montés rotatifs dans la poignée tournante (12), de préférence des billes, qui sont montées dans un évidement (19) de la poignée tournante (12) qui entoure les corps de révolution de préférence au moins approximativement pour moitié.

7. Porte-outil selon la revendication 6, caractérisé en ce que la poignée tournante (12) présente une bille respective (16) de part et d'autre de la goupille de traction (11) qui part de la poignée, les deux billes (16) ou analogues se trouvant, à la position de retenue de l'élément de retenue (9), dans le canal continu (14), et en ce que le canal (14) est délimité et constitué par deux surfaces inclinées (13) de préférence symétriques.

8. Porte-outil selon l'une des revendications 4 à 6, caractérisé en ce qu'il est prévu pour chaque partie d'outil (2) plusieurs éléments de retenue (9) disposés les uns à côté des autres et pourvus chacun d'une poignée tournante (12).

9. Porte-outil selon les revendications 7 et 8, caractérisé en ce que la poignée tournante (12) est un élément de préhension en forme de barreau allongé en direction des logements de billes, et toutes les poignées tournantes (12) sont prévues coïncidentes en position de retenue, de préférence mutuellement alignées par leurs développements longitudinaux, et s'étendant parallèlement au canal (14) servant de rainure d'enclenchement ainsi qu'à la rainure (8).

10. Porte-outil selon l'une des revendications 4 à 9, caractérisé en ce que les surfaces (13) destinées à délimiter le canal (14), qui sont disposées avec des inclinaisons inverses, forment entre elles, en coupe transversale, un angle obtus.

11. Porte-outil selon l'une des revendications 3 à 10, caractérisé en ce que la goupille de traction (11) est monté rotative sur la poignée tournante (12) et/ou sur l'élément de retenue (9).

## Claims

1. A tool holder (1) for the releasable fastening of a tool or tool pieces (2) in alignment with one another for a folding machine, the tool or tool pieces (2) in the tool holder (1) being adapted to be tightened, particularly pneumatically or hydraulically, through a pressure mechanism (3) by means of a thrust piece (4) and to be mechanically secured by at least one holding element (9) engaging in a groove (8) of the tool or tool piece (2), characterized in that the holding element (9) is arranged at the tool or tool piece (2) on the side opposite the thrust piece (4) hence so as to be averted from and independent of the pressure mechanism (3) and that the holding element (9) has a tension pin (11) which runs at right angles to the tool or tool piece (2) and to the laterally arranged groove (8) of said tool or tool piece and is retractable in its longitudinal expanse against the force of a spring (10).

2. The tool holder as claimed in Claim 1, characterised in that the holding element (9) is a bar which is retractable parallel to itself against at least two parallel springs (10) from the region of the groove (8) by means of the tension pin (11) and is of the same or lesser width than the groove (8).

3. The tool holder as claimed in Claim 1 or Claim 2 with tool pieces (2) in alignment with one another, characterized in that a turning handle (12) is applied to the tension pin (11) of the holding element (9), and said handle, when twisting, acts upon a slope leading away from the tool piece (2), the height of said slope corresponding at least to the path of disengagement of the holding element (9).

4. The tool holder as claimed in Claim 3, characterized in that at least one angular surface (13) is provided as a boundary of a groove-like channel (14) for receiving a projection (16) protruding on that side (15) of the turning handle (12) which faces the tool piece (2), in the holding position said projection (16) being disposed in said channel (14) and by twisting the handle (12) is movable over the angular surface (13) and the edge (17) of the groove and thereby, together with the turning handle (12) and tension pin (11), is movable away from the tool piece (2).

5. The tool holder as claimed in Claim 4, characterized in that the angular surface (13) and the channel (14) ure disposed on the machine abutment member (18) for the tool piece (2) to be clamped, on that side of said machine abutment member which is averted from the tool piece (2).

6. The tool holder as claimed in Claim 4 or Claim 5, characterized in that the projection(s) (16) protruding at the underside (15) of the turning handle (12) facing the tool piece (2) are rolling elements, preferably balls, rotatably mounted inside the turning handle (12), said rolling elements being mounted in a recess (19) belonging to the turning handle (12) and embracing the rolling elements preferably by at least about half.

7. The tool holder as claimed in Claim 6, characterized in that the turning handle (12) has one ball (16) on either side of the tension pin (11) departing from said handle, in the holding position of the holding element (9) both balls (16) or the like lying in the continuous channel (14), and that the channel (14) is bounded and composed by two preferably symmetrical angular surfaces (13).

8. The tool holder as claimed in any one of Claims 4 to 6, characterized in that a plurality of holding elements (9) with in each case one turning handle (12) are provided side by side for each tool piece (2).

9. The tool holder as claimed in Claim 7 and Claim 8, characterized in that the turning handle (12) is a rod-shaped grip member extended in the direction of the seats of the balls and in the holding position all the turning handles (12) are devised so as to conform, preferably to be in alignment with one another in their longitudinal expanse and to run parallel to the channel (14) serving as the arresting groove and to the groove (8).

10. The tool holder as claimed in any one of Claims 4 to 9, characterized in that the surfaces (13) arranged slantingly in an opposite direction to bound the channel (14) form an obtuse angle in cross section.

11. The tool holder as claimed in any one of Claims 3 to 10, characterized in that the tension pin (11) is rotatably mounted to the turning handle (12) and/or the holding element (9).
